# EUROPÄISCHE PATENTSCHRIFT

(11) **EP 1 525 370 B1**
(45) Veröffentlichungstag und Bekanntmachung des Hinweises auf die Patenterteilung: **13.09.2006**
(21) Anmeldenummer: 03766209.5
(22) Anmeldetag: 18.07.2003
(51) Int. Cl.: E21B 4/00, E21B 4/16, E21B 10/08, E21D 9/11

(54) **VORRICHTUNG ZUM VORTREIBEN VON BOHRUNGEN IM ERDREICH**
DEVICE FOR ADVANCING DRILLINGS IN THE GROUND
DISPOSITIF POUR REALISER DES FORAGES DANS LA TERRE

(30) Priorität: 26.07.2002 DE 10234338; 26.07.2002 DE 10234336; 26.07.2002 DE 10234337; 19.08.2002 DE 10237889
(43) Veröffentlichungstag der Anmeldung: 27.04.2005
(73) Patentinhaber: Wirth Maschinen- und Bohrgeräte-Fabrik GmbH, 41812 Erkelenz (DE)
(72) Erfinder: MOHRMANN, Michael, 47625 Kevelaer-Wetten (DE)
(74) Vertreter: Kluin, Jörg-Eden
(86) Internationale Anmeldenummer: PCT/EP2003/007810
(87) Internationale Veröffentlichungsnummer: WO 2004/013449

(56) Entgegenhaltungen:
- EP-A- 0 692 612
- DE-A- 3 416 514
- DE-A- 4 332 113
- JP-A- 7 324 591
- US-A- 3 383 138
- US-A- 3 963 080
- US-A- 4 332 420
- US-A- 4 548 443
- US-A- 4 736 987
- PATENT ABSTRACTS OF JAPAN Bd. 1996, Nr. 04, 30. April 1996 (1996-04-30) & JP 7 324591 A (FUJITA CORP), 12. Dezember 1995 (1995-12-12)

## Beschreibung

Die Erfindung betrifft eine Vorrichtung zum Vortreiben von Bohrungen im Erdreich, wie sie aus der DE 43 32 113 A1 bekannt ist.

Für Horizontalbohrungen insbesondere von etwa 150 mm bis 1300 mm Bohrungsdurchmesser, aber auch für Vertikalbohrungen im Erdreich werden Bohrvorrichtungen verwendet, bei denen innerhalb eines Maschinengehäuses eine drehangetriebene Welle drehbar gelagert ist, auf derer der Ortsbrust bzw. der Bohrungssohle zugewandten Ende ein Bohrkopf angeordnet ist.

Je nach Beschaffenheit des Erdreichs, in das die Bohrung eingebracht werden soll, ist der Bohrkopf unterschiedlich ausgebildet. Schwierigkeiten treten daher häufig dann auf, wenn sich über die Bohrlänge die Beschaffenheit des abzubauenden Bodens ändert. So verkleben Felsbohrköpfe, die in der Regel mit Rollen, Meißeln oder Disken besetzt sind, in weichen, beispielsweise lehmigen Böden; Bohrköpfe dagegen, die in lehmigen oder rolligen Böden gute Bohrleistungen zeigen, versagen schnell aufgrund hohen Verschleißes, wenn sie auf Fels oder große Steine treffen.

Bei der aus der DE 43 32 113 A1 bekannten Vorrichtung soll dieses Problem dadurch gelöst sein, daß der Bohrkopf in eine Taumelbewegung versetzt wird, so daß er schnelle Stöße mit hoher Frequenz und demzufolge mit hoher kinetischer Energie gegen die Ortsbrust bzw. Bohrungssohle ausübt, gleichzeitig jedoch mit hohem Drehmoment und langsamer Drehzahl das gelöste Bohrgut abräumt, bzw. wenn das Erdreich an der Ortsbrust zu weich zum Abplatzen ist, Erdreich mit großem Drehmoment abschält. Durch den Schlageffekt soll besonders die Bohrleitung (Bohrfortschrift) bei härteren Formationen wesentlich erhöht werden.

Zur Erzeugung der Taumelbewegung ist der der Ortsbrust zugewandte Wellenzapfen der angetriebenen Hauptwelle der Vorrichtung, auf dem der Bohrkopf drehbar gelagert ist, in einem spitzen Winkel gegen die Achse der Hauptwelle angestellt. Wird nun die Hauptwelle drehangetrieben, so taumelt der Bohrkopf mit einer Frequenz, die der Drehfrequenz der Hauptwelle entspricht, wobei die Amplitude der Taumelbewegung vom Abstand des Taumelmittelpunkts und der Größe des Taumelwinkels abhängig ist.

Zum erzeugen der langsamen Eigendrehzahl des Bohrkopfes ist dieser mit einem Außenkegelrad versehen, das bei der Taumelbewegung in einem ortsfesten Innenkegelrad abläuft. Hierdurch wird der Bohrkopf in eine zur Hauptwelle gegensinnige Drehzahl versetzt, und zwar mit einer Untersetzung, die von der Gestalt des Außenkegelrades relativ zu derjenigen des Innenkegelrades abhängt. Untersetzungen von 30:1 bis 60:1 sollen erzielbar sein.

Zwar hat sich gezeigt, daß die aus der DE 43 32 113 A1 bekannte Vorrichtung zum Lösen stark unterschiedlichen Erdreichs geeignet ist, nachteilig ist jedoch, daß die Drehzahl des Bohrkopfes für viele Erdreichbeschaffenheiten nicht optimal, da meist zu hoch ist.

Nachteilig ist ferner, daß der durch den Bohrvorgang einem deutlichen Verschleiß unterworfene Bohrkopf durch das Außenkegelrad aufwendig in seiner Herstellung ist, wodurch sich die laufenden Betriebskosten dieser Vorrichtung erhöhen.

Nachteilig ist darüber hinaus, daß die einander ablaufenden Kegelräder durch eindringenden Abraum einem erhöhten Verschleiß unterliegen.

Nachteilig ist schließlich, daß insbesondere große Bohrgutstücke nicht zuverlässig abtransportiert werden und die Förderleitung zum Verstopfen neigt.

Der Erfindung liegt daher die Aufgabe zugrunde, eine aus der DE 43 32 113 A1 bekannte Vorrichtung derart weiterzubilden, daß sie für eine größere Bandbreite an unterschiedlichen Böden geeignet ist.

Diese Aufgabe wird durch die in Anspruch 1 wiedergegebene Vorrichtung gelöst.

Bei der Vorrichtung nach Anspruch 1 erfolgt der Drehantrieb des Bohrkopfes weiterhin dadurch, daß er einen Umfangsbereich aufweist, der während der Drehung der Hauptwelle an einem Gegenumfangsbereich abläuft. Die durch das Ablaufen hervorgerufene Drehung des Bohrkopfes wird nun hinsichtlich ihrer Drehgeschwindigkeit erfindungsgemäß dadurch beeinflußt, daß der Gegenumfangsbereich selbst in Rotation versetzbar ist. Je nach Drehsinn des Gegenumfangsbereich wird bei konstanter Drehzahl der Hauptwelle somit eine Erhöhung oder Reduzierung der resultierenden Drehzahl des Bohrkopfes bewirkt.

Der Gegenumfangsbereich und der an ihm ablaufende Umfangsbereich können in jeder Weise, die während des Betriebes ein Ablaufen sicherstellt, ausgeschaltet werden. Wegen der Einfachheit der Herstellung und der Betriebssicherheit ist es jedoch bevorzugt, wenn der Umfangsbereich eine Außenverzahnung und der Gegenumfangsbereich eine Innenverzahnung umfaßt.

Der Gegenumfangsbereich ist vorzugsweise von einem konzentrisch zur Hauptwellenachse angeordneten Hohlrad ausgebildet, das erfindungsgemäß in Rotation versetzbar ist.

Bei der aus der DE 43 32 113 A1 bekannten Vorrichtung hat sich in der Vergangenheit gezeigt, daß das Verhältnis zwischen der Taumelfrequenz und der Drehfrequenz des Bohrkopfes für eine Vielzahl von Anwendungen nicht optimal ist. Meist wäre eine im Verhältnis niedrigere Drehgeschwindigkeit des Bohrkopfes für den Bohrfortschritt vorteilhafter. Eine bevorzugte Ausführungsform der erfindungsgemäßen Vorrichtung sieht daher vor, daß der Gegenumfangsbereich mittels eines mit der Hauptwelle in Eingriff befindlichen Planetengetriebes in Rotation versetzbar ist: Diese Ausführungsform hat den Vorteil, daß es gegenüber der gattungsgemäßen Vorrichtung keine weiteren, aufwendigen Antriebsmotoren bedarf. Ferner zeichnet sich diese Ausführungsform durch eine besonders hohe Betriebssicherheit aus.

Es ist jedoch ebenfalls möglich, den Gegenumfangsbereich mittels eines separaten Antriebs unabhängig von der Hauptwelle in Rotation zu versetzen, d.h. Gegenumfangsbereich und Hauptwelle nicht zu koppeln. Besonders bevorzugt ist der separate Antrieb dann steuer- oder regelbar ausgestaltet, wodurch während des Betriebes eine Anpassung des Verhältnisses zwischen Bohrkopfdrehzahl und Taumelfrequenz an die Art des jeweils anstehenden Erdreichs möglich ist.

Zur Vermeidung von Überlastungen insbesondere des Drehantriebs der Hauptwelle und zur Reduzierung des Verschleißes insbesondere des Bohrkopfes ist es bevorzugt, Mittel vorzusehen, mit denen der Vorschub in Abhängigkeit der Leistung des Drehantriebes der Hauptwelle steuer- der regelbar ist. Durch diese Ausgestaltung kann bewirkt werden, daß stets ein optimales Verhältnis zwischen Vorschub und Antriebsleistung des Bohrkopfes besteht.

Erfolgt der Vorschub und der Drehantrieb der Hauptwelle mittels eines Hydraulikmediums, so sind bevorzugt Mittel angesehen, die die Hydraulikdrücke zur Bewirkung des Vorschubes und der Drehantriebs der Hauptwelle relativ zueinander steuern oder regeln. Ist beispielsweise der Druck am Motor für den Drehantrieb nicht hoch genug, so wird der Hydraulikdruck zur Bewirkung des Vorschubs soweit reduziert, bis der Arbeitsdruck am Antriebsmotor zur Bewirkung des Drehantriebs ausreicht. Ist der Druck am Antriebsmotor zu hoch, so wird der Hydraulikdruck zur Bewirkung des Vorschubs soweit reduziert, bis sich ebenfalls der gewünschte Druck am Drehmotor einstellt. Im Ergebnis wird durch diese Ausgestaltung eine optimale Ausnutzung der Vorrichtung sichergestellt, indem der größtmögliche Bohrfortschritt erreicht wird; ohne daß hierzu permanent manuell nachgeregelt werden müßte.

Bei einer besonders bevorzugten Ausführungsform der Vorrichtung ist der Bohrkopf mehrteilig ausgebildet, derart, daß der durch die Reibung an dem zu lösenden Erdreich einem hohen Verschließ unterworfene Werkzeugteil von dem Lagerteil lösbar ist. Durch diese Maßnahme sind die mit der Vorrichtung, bei der der Bohrkopf während seines Umlaufs in eine Taumelbewegung versetzt wird, verbundenen Betriebskosten nicht höher als bei einer konventionell arbeitenden Vorrichtung, da das aufwendig herzustellende Kegelrad und die Lagerbauteile des Bohrkopfes im Falle eines verschlissenen Bohrkopfes nicht ausgewechselt werden müssen. Ist der Bohrkopf - wie bevorzugt - in einem zentralen Lagerteil und einem an diesem befestigten Werkzeugteil zweigeteilt, so sind die mit einem Wechsel des Werkzeugteils gegenüber den mit dem Wechsel des gesamten Bohrkopfes bei herkömmlichen Vorrichtungen verbundenen Umrüstzeiten wesentlich emiedrigt. Durch die hiermit erzielte Erhöhung der Zeiteffizienz und damit des Bohrfortschritts pro Zeiteinheit sind die Betriebskosten abermals gesenkt.

Besonders bevorzugt ist eine Ausgestaltung des Bohrkopfes, bei der der Werkzeugteil über Schrauben an dem Lagerteil befestigt ist. Diese sind vorzugsweise gleichmäßig über einen Teilkreis des Lagerteils gleichmäßig verteilt angeordnet.

Dadurch, daß bei einer Weiterbildung der Vorrichtung eine Dichtungsanordnung vorgesehen ist, die die Lageranordnung für den Bohrkopf zumindest im wesentlichen abdichtet, wird verhindert, daß verschleißerhöhender Abraum bis zu dem Bereich vordringt, in dem der Umfangsbereich an dem Gegenumfangsbereich abläuft.

Bei einer bevorzugten Ausführungsform der erfindungsgemäßen Vorrichtung umfaßt die Dichtungsanordnung einen elastischen Balg. Dieser dient der Kompensation der radialen Relativbewegung zwischen dem Lagerteil des Bohrkopfes und einem nichttaumelnden, jedoch mit Schürfscheibendrehzahl umlaufenden Flansch. Letzterer ist vorzugsweise über eine Gleitringdichtung gegenüber dem Gehäuse der Vorrichtung abgedichtet.

Wenn, wie bevorzugt der Bohrkopf und das Aufnahmeende der Förderleitung derart ausgestaltet sind, daß durch die Taumelbewegung des Bohrkopfes solches Bohrgut, daß sich vor dem Aufnahmeende befindet, mechanisch in die Förderleitung transportiert wird, erfolgt der Abtransport des Bohrgutes erheblich effektiver als beim Stand der Technik.

Wenn - wie bevorzugt - der Bohrkopf auf seiner der Ortsbrust abgewandten Seite mindestens einen Vorsprung aufweist, der durch die Taumelbewegung zumindest nahezu in das Aufnahmeende der Förderleitung eindringt, wird das Bohrgut besonders effektiv in die Förderleitung eingebracht und durch den wiederkehrenden, mechanischen Druck in der Fördereinheit weiter transportiert.

Um zu vermeiden, daß es trotz der effektiveren Förderung zum Stocken oder gar Erliegen des Förderprozesses kommen kann, sind vorzugsweise in dem sich in das Aufnahmeende der Förderleitung anschließenden Bereich Mittel zur Verkleinerung zumindest großer Bohrstücke vorgesehen.

Diese Mittel können aus aktiv arbeitenden, d.h. selbst angetriebenen Steinbrechern bestehen. Überraschend wirksam sowie einfach herstellbar und daher bevorzugt ist jedoch eine Ausführungsform, bei der die Mittel zur Zerkleinerung recht schwer in dem Querschnitt der Förderleitung erstreckende Brechrippen umfassen.

Die Wirksamkeit der Förderleitung, d.h. die mit dieser erzielte Abtragsrate wird abermals erhöht, wenn das Aufnahmeende im Querschnitt teilringförmig ausgebildet ist. Es ist dann nämlich möglich, das Aufnahmeende in der Bohrung entlang des Innenumfangs der Bohrung und symmetrisch zu deren tiefster Stelle anzuordnen, s0 daß zur "Beschickung"" des Aufnahmeendes keine Höhendifferenzen überwunden werden müssen.

Die Antragsrate kann abermals erhöht werden, wenn die Vorrichtung zusätzlich Mittel zum Einblasen von Förderluft in den Bohrkopfraum umfaßt, wie dies für den pneumatischen Abtransport aus dem Stand der Technik bekannt ist.

In der Zeichnung sind - schematisch - Ausführungsbeispiele der erfindungsgemäßen Vorrichtung dargestellt. Es zeigen:
- Fig. 1: einen Längsschnitt durch ein erstes Ausführungsbeispiel;
- Fig. 2: einen Längsschnitt durch ein zweites Ausführungsbeispiel;
- Fig. 3: eine Ansicht gemäß Schnittlinie A-A in Fg. 2 sowie
- Fig. 4: eine Ansicht gemäß Schnittlinie B-B- in Fig. 2.

Die als Ganzes mit 100 bezeichnete Vorrichtung umfaßt einen Bohrkopf 1, der einen als Schürfscheibe 2 ausgebildeten Werkzeugteil 30 und einen Lagerteil 3 aufweist. Die Schürfscheibe 2 und der Lagerteil 3 sind mit einer Mehrzahl von Zylinderschrauben 4, von denen in der Zeichnung nur eine dargestellt ist, aneinander befestigt. Die Zylinderschrauben 4 sind gleichmäßig verteilt auf einem Teilkreis mit dem Radius R angeordnet. Durch die Zweiteilung des Bohrkopfes 1 kann der dem Verschleiß unterworfene Werkzeugteil 30 nach Erreichen der Verschleißgrenze durch Lösen der Schrauben 4 auf der Baustelle demontiert und durch einen neuen oder wiederhergestellten Werkzeugteil ersetzt werden.

Die Schürfstelle 2 ist mit einer Zentralschneide 5 versehen, deren Spitze 6 auf der Rotationsachse A des Bohrkopfes liegt. Die Schürfscheibe 2 weist in dem dargestellten Ausführungsbeispiel drei sich radial nach außen erstreckende Arme 7, 7', 7" auf, von denen der in der Zeichnung oben dargestellte Arm 7 mit einer Mehrzahl von Meißeln 8 besetzt ist.

Der Bohrkopf 1 ist über das Lagerteil 3 mittels einer Lageranordnung 40, die Kegelrollenlager 9, 10 umfasst, auf einem Wellenzapfen 11 einer Hauptwelle 12 drehbar gelagert. Der eine im wesentlichen zylindrische Außenumfangsfläche aufweisende Wellenzapfen 11 ist derart an die Hauptwelle 12 angeformt, daß seine Achse B mit der Rotationsachse A einen spitzen Winkel w von etwa 5° einschließt.

Die Hauptwelle 12 ist ihrerseits durch Kegelrollenlager 13, 14 in einem Maschinengehäuse 15 um die Rotationsachse A drehbar gelagert und wird von einem stirnseitig angeflanschten Hydraulikmotor 16 drehangetrieben. Der der Schürfscheibe 2 angewandte Teil des Lagerteils 3 ist als konzentrisch zur Achse B des Wellenzapfens 11 angeordnetes Zahnrad, im folgenden Taumelrand 17 genannt, und damit als Umfangsbereich 18 ausgebildet, der bei Rotation der Hauptwelle 12 in einer als Gegenumfangsbereich 19 wirkenden Innenverzahnung 20 abläuft.

Die Innenverzahnung 20 ist an einem konzentrisch zur Hauptwellenachse angeordneten und gegenüber dieser drehbar gelagerten Hohlrad 21 ausgebildet.

An dem der Innenverzahnung 20 gegenüberliegenden Ende weist das Hohlrad eine weitere Innenverzahnung 22 auf, die Teil eines als Ganzes mit 28 bezeichneten Planetengetriebes ist. In die Innenverzahnung 22 greifen die Verzahnungen der Teile kleineren Durchmessers 24 von Planetenzahnrädem 23 ein. Die Teile 25 größeren Durchmessers der Planetenzahnräder 23 greifen mit ihrer Verzahnung in eine auf der Hauptwelle 12 vorgesehene Außenverzahnung 26 sowie in eine in dem Maschinengehäuse 15 vorgesehene Innenverzahnung 27 ein, so daß die Planetenzahnräder während des Drehantriebs der Hauptwelle 12 in demselben Drehsinne die Rotationsachse A umkreisen. Hierbei wird das Hohlrad 21 in gegensinnige Rotation zu dem Bohrkopf 11 versetzt, dessen Rotation durch Ablaufen des Taumelrads 17 an der Innenverzahnung 20 bewirkt wird. Es versteht sich, daß durch Wahl der Verhältnisse im Planetengetriebe 28 die Rotationsgeschwiridigkeit des Hohlrades 21 relativ zur Hauptwelle 12 und somit im Ergebnis das Verhältnis von Taumelfrequenz zu Drehfrequenz des Bohrkopfes vorgegeben werden kann.

Zwecks Abdichtung der Lageranordnung 40 bzw. des Inneren des Maschinengehäuses 15 gegenüber dem Bohrkopfsraum O ist eine Dichtungsanordnung 50 vorgesehen. Sie umfaßt einen elastischen Balg 51, der im Querschnitt etwa V-förmig ausgebildet ist. Er ist derart montiert, daß seine konkave Seite gegen den Bohrkopf O gerichtet ist.

Die ringförmigen, freien Enden des Balges 51 weisen jeweils nach außen gerichtete Verdickungen 52, 53 auf, wobei die eine Verdickung 52 in einer komplementär ausgebildeten Ringnut 54 des Lagerteils 3, die andere Verdickung 53 in einer Ringnut 55 eines bezüglich des Maschinengehäuses 15 mittels eines Kugellagers 56 rotierbar gelagerten Rings 57 ruht. Der Balg 51 nimmt daher die durch die Taumelbewegung hervorgerufene senkrechte Bewegungskomponente des Bohrkopfes 1 gegenüber dem Maschinengehäuse 15 auf.

Zwischen dem mit Taumelfrequenz umlaufenden Ring 57 und der diesem zugewandten Stirnseite des Maschinengehäuses ist eine Gleitringdichtung 58 angeordnet, die ein Eindringen von Verunreinigungen in das Kugellager 56 verhindert.

Die in Fig. 2 als Ganzes mit 200 bezeichnete Vorrichtung umfaßt wiederum einen Bohrkopf 1, der eine Schürfscheibe 2 und ein Lagerteil 3 aufweist. Die Schürfscheibe 2 und das Lagerteil 3 sind mit einer Mehrzahl von Zylinderschrauben 4, von denen in der Zeichnung nur zwei dargestellt sind, aneinander befestigt.

Die Schürfscheibe 2 ist mir einer Zentralschneide 5 versehen, deren Spitze 6 auf der Rotationsachse A des Bohrkopfes liegt. Die Schürfscheibe 2 weist in dem dargestellten Ausführungsbeispiel drei sich radial nach außenerstreckende Arme 7, 7', 7" auf.

Der Bohrkopf 1 ist über das Lagerteil 3 mittels in der Zeichnung nicht dargestellter Lager auf einem Wellenzapfeneiner Hauptwelle drehbar gelagert. Der eine im wesentlichen zylindrische Außenumfangsfläche aufweisende Wellenzapfen ist derart an die Hauptwelle angeformt, daß seine Achse B mit der Rotationsachse A einen spitzen Winkel w einschließt.

Die Hauptwelle ist ihrerseits in einem Maschinengehäuse 8 um die Rotationsachse A drehbar gelagert und wird von einem Hydraulikmotor drehangetrieben.

Dem Abtransport gelösten Bohrguts dient ein Förderkanal 10, dessen hinterer Bereich 11 kreisrunden Innenquerschnitts zum Bohrkopfraum O hin abgeflacht ist um schließlich in einem Aufnahmeende 12 eines teilringförmigen Querschnitts in den Bohrkopfraum O zu münden (s. insbesondere Fig. 2 und 3).

Im Bereich des Aufnahmeendes 12 sind Brechrippen 13 vorgesehen, die sich etwa radial erstrecken, wie dies in Fig. 2 entnehmbar ist. Die Brechrippen 13 sind jeweils paarweise angeordnet, derart, daß auf einen geringen Abstand zweier benachbartere Brechrippen 13 ein größerer Abstand folgt. Die Teilung der Rippen 13 ist derart ausgewählt, daß das abzuführende Bohrgut so zerkleinert wird, daß es durch den Förderkanal 10 ohne Probleme abtransportiert werden kann.

Zwecks mechanischer Zufuhr von Bohrgut in das Aufnahmeende 12 des Förderkanals 10 sind an den Enden der Arme 7, 7', 7" der Schürfscheibe 2 Fortsätze 9, 9', 9" vorgesehen, deren rückwärtig gerichteten Flächen 14, 14', 14" als Förderflächen für das Bohrgut ausgebildet sind. Die Flächen 14, 14', 14" dienen ebenfalls als Schlagflächen zum Brechen des Bohrguts. Die Taumelfrequenz der Schürfscheibe ist derart mit der Drehgeschwindigkeit derselben synchronisiert, daß ein mechanisches Einschieben von Bohrgut in das Aufnahmeende 12 der Förderleitung 10 beim Passieren eines der Arme 7, 7', 7" bewirkt wird.

Um den Fördervorgang zu unterstützen, umfaßt die erfindungsgemäße Vorrichtung einen Einlaß zum Einblasen von Förderluft in den Bohrkopfraum O, der in der Zeichnung nicht erkennbar ist. Durch Einblasen von Luft in den Bohrkopfraum wird in der Förderleitung 10 eine Luftströmung erzeugt, die mit den Pfeilen P symbolisiert ist.

## Patentansprüche

1. Vorrichtung zum Vortreiben von Bohrungen im Erdreich, mit einer drehangetriebenen Hauptwelle (12), die einen Wellenzapfen (11) umfaßt, deren Achse (B) zur Achse (A) der Hauptwelle (12) einen spitzen Winkel (w) bildet,
und mit einem Bohrkopf (1), der um die Achse (B) des Wellenzapfens (11) drehbar gelagert ist und einen Umfangsbereich (18) aufweist, der an einem Gegenumfangsbereich (19) abläuft,
**dadurch gekennzeichnet,**
**daß** der Gegenumfangsbereich (19) in Rotation versetzbar ist.

2. Vorrichtung nach Anspruch 1, **dadurch gekennzeichnet, daß** der Umfangsbereich (18) eine Außenverzahnung und der Gegenumfangsbereich (19) eine Innenverzahnung aufweist.

3. Vorrichtung nach Anspruch 1 oder 2, **dadurch gekennzeichnet, daß** der Gegenumfangsbereich (19) von einem konzentrisch zur Achse (A) der Hauptwelle (12) angeordneten Hohlrad (21) gebildet ist.

4. Vorrichtung nach einem der Ansprüche 1 bis 3, **dadurch gekennzeichnet, daß** der Gegenumfangsbereich (19) mittels eines mit der Hauptwelle (12) in Eingriff befindlichen Planetengetriebe (28) in Rotation versetzbar ist.

5. Vorrichtung nach einem der Ansprüche 1 bis 3, **dadurch gekennzeichnet, daß** der Gegenumfangsbereich (19) mittels eines separaten Antriebs unabhängig von der Hauptwelle (12) in Rotation versetzbar ist.

6. Vorrichtung nach Anspruch 5, **dadurch gekennzeichnet, daß** der separate Antrieb steuer- oder regelbar ist.

7. Vorrichtung nach einem der Ansprüche 1 bis 6, **dadurch gekennzeichnet, daß** Mittel vorgesehen sind, mit denen der Vorschub in Abhängigkeit der Leistung des Drehantriebs der Hauptwelle steuer- oder regelbar ist.

8. Vorrichtung nach Anspruch 7, **dadurch gekennzeichnet, daß** der separate Antrieb steuer- oder regelbar ist.

9. Vorrichtung nach einem der Ansprüche 1 bis 8, **dadurch gekennzeichnet, daß** Mittel vorgesehen sind, mit denen der Vorschub in Abhängigkeit der Leistung des Drehantriebs der Hauptwelle steuer- oder regelbar ist.

10. Vorrichtung nach Anspruch 9, wobei der Vorschub und der Drehantrieb der Hauptwelle mittels eines Hydraulikmediums erfolgt, **dadurch gekennzeichnet, daß** Mittel vorgesehen sind, die die Hydraulikdrucke zur Bewirkung des Vorschubs und des Drehantriebs der Hauptwelle steuern oder regeln.

11. Vorrichtung nach einem der Ansprüche 1 bis 10, **dadurch gekennzeichnet, daß** der Bohrkopf (1) mehrteilig ausgebildet ist, derart, daß der dem Verschleiß unterworfene Teil des Bohrkopfes von dem die Lagerung des Bohrkopfes auf dem Wellenzapfen (11) bewirkenden Teil des Bohrkopfes separierbar ist.

12. Vorrichtung nach Anspruch 11, **dadurch gekennzeichnet, daß** der Bohrkopf (1) einen zentralen Lagerteil (3) und einen hieran lösbar befestigten Werkzeugteil (30) umfaßt.

13. Vorrichtung nach Anspruch 12, **dadurch gekennzeichnet, daß** der Werkzeugteil (30) mittels über einen Teilkreis gleichmäßig verteilter Schrauben an dem Lagerteil (3) befestigt ist.

14. Vorrichtung nach einem der Ansprüche 1 bis 13, **dadurch gekennzeichnet, daß** eine Dichtungsanordnung (50) vorgesehen ist, die die Lageranordnung (40) gegenüber dem Bohrkopfraum (O) zumindest im wesentlichen abdichtet.

15. Vorrichtung nach Anspruch 14, **dadurch gekennzeichnet, daß** die Dichtungsanordnung (50) einen elastischen Balg (51) umfaßt.

16. Vorrichtung nach Anspruch 14 oder 15, **dadurch gekennzeichnet, daß** die Dichtungsanordnung eine Gleitringdichtung umfaßt.

17. Vorrichtung nach einem der Ansprüche 1 bis 16, **dadurch gekennzeichnet, daß** der Bohrkopf (1) und das Aufnahmeende (12) der Förderleitung (10) derart ausgestaltet sind, daß durch die Taumelbewegung des Bohrkopfes (1) vor dem Aufnahmeende (12) befindlichen Bohrgut mechanisch in die Förderleitung (10) transportiert wird.

18. Vorrichtung nach Anspruch 17, **dadurch gekennzeichnet, daß** der Bohrkopf (1) auf seiner der Ortsbrust abgewandten Seite mindestens einen Fortsatz (9, 9', 9") aufweist, der durch die Taumelbewegung zumindest nahezu in das Aufnahmeende (12) der Förderleitung (10) eindringt.

19. Vorrichtung nach Anspruch 17 oder 18, **dadurch gekennzeichnet, daß** in dem sich an das Aufnahmeende (12) der Förderleitung (10) anschließenden Bereich Mittel zur Verkleinerung zumindest großer Bohrgutstücke vorgesehen sind.

20. Vorrichtung nach Anspruch 19, **dadurch gekennzeichnet, daß** die Mittel zur Zerkleinerung sich quer in dem Querschnitt der Förderleitung (10) erstreckende Brechrippen (13) umfassen.

21. Vorrichtung nach einem der 17 bis 20, **dadurch gekennzeichnet, daß** das Aufnahmeende (12) im Querschnitt teilringförmig ausgebildet ist.

22. Vorrichtung nach einem der Ansprüche 17 bis 21, **dadurch gekennzeichnet, daß** Mittel zum Einblasen von Förderluft in den Bohrkopfraum (O) vorgesehen sind.

## Claims

1. Device for driving boreholes in the ground, having a rotationally driven main shaft (12) comprising a shaft journal (11) whose axis (B) forms an acute angle (w) with respect to the axis (A) of the main shaft (12), and having a drill head (1) which is mounted such that it can rotate about the axis (B) of the shaft journal (11) and has a circumferential region (18) which runs on a complementary circumferential region (19), **characterized in that** the complementary circumferential region (19) can be set rotating.

2. Device according to Claim 1, **characterized in that** the circumferential region (18) has an external tooth system and the complementary circumferential region (19) has an internal tooth system.

3. Device according to Claim 1 or 2, **characterized in that** the complementary circumferential region (19) is formed by a hollow wheel (21) arranged concentrically with respect to the axis (A) of the main shaft (12).

4. Device according to one of Claims 1 to 3, **characterized in that** the complementary circumferential region (19) can be set rotating by means of a planet gear mechanism (28) in engagement with the main shaft (12).

5. Device according to one of Claims 1 to 3, **characterized in that** the complementary circumferential region (19) can be set rotating by means of a separate drive independently of the main shaft (12).

6. Device according to Claim 5, **characterized in that** the separate drive can be controlled or regulated.

7. Device according to one of Claims 1 to 6, **characterized in that** means are provided with which the advance of the drill can be controlled or regulated as a function of the output of the rotary drive of the main shaft.

8. Device according to Claim 7, **characterized in that** the separate drive can be controlled or regulated.

9. Device according to one of Claims 1 to 8, **characterized in that** means are provided using which the advance of the drill can be controlled or regulated as a function of the output of the rotary drive of the main shaft.

10. Device according to Claim 9, in which the drill is advanced and the main shaft is driven in rotation using a hydraulic medium, **characterized in that** means are provided which control or regulate the hydraulic pressures for effecting the advance of the drill and for driving the main shaft in rotation.

11. Device according to one of Claims 1 to 10, **characterized in that** the drill head (1) is of multipart design such that the part of the drill head subjected to wear can be separated from the part of the drill head that causes the drill head to bear on the shaft journal (11).

12. Device according to Claim 11, **characterized in that** the drill head (1) comprises a central bearing part (3) and a tool part (30) fastened detachably thereto.

13. Device according to Claim 12, **characterized in that** the tool part (30) is fastened to the bearing part (3) by means of screws uniformly distributed over a pitch circle.

14. Device according to one of Claims 1 to 13, **characterized in that** a sealing arrangement (50) is provided which at least substantially seals the bearing arrangement (40) relative to the drill head space (O).

15. Device according to Claim 14, **characterized in that** the sealing arrangement (50) comprises an elastic bellows (51).

16. Device according to Claim 14 or 15, **characterized in that** the sealing arrangement comprises a sliding ring seal.

17. Device according to one of Claims 1 to 16, **characterized in that** the drill head (1) and the receiving end (12) of the conveying line (10) are designed in such a way that drilled material situated prior to the receiving end (12) is mechanically transported into the conveying line (10) by reason of the wobbling movement of the drill head (1).

18. Device according to Claim 17, **characterized in that** the drill head (1) has, on its side remote from the rock face, at least one continuation (9, 9', 9") which at least virtually penetrates the receiving end (12) of the conveying line (10) by virtue of the wobbling movement.

19. Device according to Claim 17 or 18, **characterized in that** means for reducing the size at least of large pieces of drilled material are provided in the region adjoining the receiving end (12) of the conveying line (10).

20. Device according to Claim 19, **characterized in that** the means intended for reducing the size comprise breaker ribs (13) extending transversely in the cross section of the conveying line (10).

21. Device according to one of Claims 17 to 20, **characterized in that** the receiving end (12) is of partially annular design in cross section.

22. Device according to one of Claims 17 to 21, **characterized** that means for blowing conveying air into the drill head space (O) are provided.

## Revendications

1. Dispositif pour réaliser des forages dans la terre, comportant un arbre principal entraîné en rotation (12) avec un tourillon d'arbre (11) dont l'axe (B) forme, par rapport à l'axe (A) de l'arbre principal (12), un angle aigu (w), et une tête de forage (1) rotative autour de l'axe (B) du tourillon d'arbre (11) et présentant une zone périphérique (18) se prolongeant le long d'une zone périphérique complémentaire (19),
**caractérisé en ce que**
la zone périphérique complémentaire (19) est décalable en rotation.

2. Dispositif selon la revendication 1,
**caractérisé en ce que**
la zone périphérique (18) présente une denture extérieure et la zone périphérique complémentaire (19) présente une denture intérieure.

3. Dispositif selon la revendication 1 ou 2,
**caractérisé en ce que**
la zone périphérique complémentaire (19) est formée par une roue creuse (21) concentrique à l'axe (A) de l'arbre principal (12).

4. Dispositif selon l'une quelconque des revendications 1 à 3,
**caractérisé en ce que**
la zone périphérique complémentaire (19) est décalable en rotation au moyen d'un engrenage planétaire (28) engrené avec l'arbre principal (12).

5. Dispositif selon l'une quelconque des revendications 1 à 3,
**caractérisé en ce que**
la zone périphérique complémentaire (19) est décalable en rotation indépendamment de l'arbre principal (12) grâce à un entraînement séparé.

6. Dispositif selon la revendication 5,
**caractérisé en ce que**
l'entraînement séparé peut être commandé ou réglé.

7. Dispositif selon l'une quelconque des revendications 1 à 6,
**caractérisé en ce que**
des moyens permettent de commander ou régler l'avance en fonction de la puissance de l'entraînement en rotation de l'arbre principal.

8. Dispositif selon la revendication 7,
**caractérisé en ce que**
l'entraînement séparé peut être commandé ou réglé.

9. Dispositif selon l'une quelconque des revendications 1 à 8,
**caractérisé en ce que**
des moyens permettent de commander ou régler l'avance en fonction de la puissance de l'entraînement en rotation de l'arbre principal.

10. Dispositif selon la revendication 9, dans lequel l'avance et l'entraînement en rotation de l'arbre principal s'effectuent grâce à un fluide hydraulique,
**caractérisé en ce que**
des moyens permettent de commander ou de régler la pression hydraulique destinée à créer l'avance et l'entraînement en rotation de l'arbre principal.

11. Dispositif selon l'une quelconque des revendications 1 à 10,
**caractérisé en ce que**
la tête de forage (1) est constituée de plusieurs composants permettant à la partie de tête de forage soumise à l'usure d'être séparable de la partie de tête de forage assurant le montage de la tête de forage sur le tourillon d'arbre (11).

12. Dispositif selon la revendication 11,
**caractérisé en ce que**
la tête de forage (1) comprend un élément de palier central (3) et un élément d'outil (30) fixé à celui-ci de manière amovible.

13. Dispositif selon la revendication 13,
**caractérisé en ce que**
l'élément d'outil (30) est fixé sur l'élément de palier (3) au moyen de vis réparties régulièrement sur un cercle primitif.

14. Dispositif selon l'une quelconque des revendications 1 à 13,
**caractérisé en ce qu'**
un dispositif d'étanchéité (50) assure au moins pour l'essentiel l'étanchéité du dispositif de palier (40) vis-à-vis de la chambre de tête de forage (O).

15. Dispositif selon la revendication 14,
**caractérisé en ce que**
le dispositif d'étanchéité (50) comprend un soufflet élastique (51).

16. Dispositif selon la revendication 14 ou 15,
**caractérisé en ce que**
le dispositif d'étanchéité comprend un joint d'étanchéité rotatif.

17. Dispositif selon l'une quelconque des revendications 1 à 16,
**caractérisé en ce que**
la tête de forage et l'extrémité de réception (12) de la conduite de transport (10) sont conçues de telle sorte que le mouvement basculant de la tête de forage (1) entraîne le transport mécanique dans la conduite de transport (10) du déblais faisant face à l'extrémité de réception (12).

18. Dispositif selon la revendication 17,
**caractérisé en ce que**
la tête de forage (1) présente sur son côté tourné vers le front de taille, au moins un prolongement (9, 9', 9") qui du fait du mouvement basculant, pénètre au moins quasiment dans l'extrémité de réception (12) de la conduite de transport (10).

19. Dispositif selon la revendication 17 ou 18,
**caractérisé en ce que**
dans la zone faisant suite à l'extrémité de réception (12) de la conduite de transport (10), des moyens permettent de broyer au moins les gros morceaux de déblais.

20. Dispositif selon la revendication 19,
**caractérisé en ce que**
les moyens de broyage comprennent des nervures de concassage (13) se prolongeant transversalement à la section transversale de la conduite de transport (10).

21. Dispositif selon l'une quelconque des revendications 17 à 20,
**caractérisé en ce que**
l'extrémité de réception (12) a une section transversale partiellement circulaire.

22. Dispositif selon l'une quelconque des revendications 17 à 21,
**caractérisé en ce que**
des moyens permettent d'insuffler de l'air de transport dans la chambre de tête de forage (O).
